# FASCICULE DE BREVET EUROPEEN

(11) **EP 0 252 817 B1**
(45) Date de publication et mention de la délivrance du brevet: **19.09.1990**
(21) Numéro de dépôt: 87401542.3
(22) Date de dépôt: 02.07.1987
(51) Int. Cl.: D06F 33/02, D06F 39/00

(54) **Dispositif de commande pour lave-linge ou sèche-linge à détection automatique de la charge de linge**
Steuerungsvorrichtung für Waschmaschine oder Wäschetrockner mit automatischer Ermittlung der Wäschemenge
Control apparatus for a washing machine or a laundry dryer using automatic detection of the weight of laundry

(30) Priorité: 10.07.1986 FR 8610070
(43) Date de publication de la demande: 13.01.1988
(73) Titulaire: CIAPEM, F-69007 - Lyon (FR)
(72) Inventeur: Heyde, Patrice, F-75008 Paris (FR); Burgel, Christian, F-75008 Paris (FR); Delhomme, Bernard, F-75008 Paris (FR); Gonon, Martine, F-75008 Paris (FR); Bargel, Jean, F-75008 Paris (FR)
(74) Mandataire: Grynwald, Albert

(56) Documents cités:
- EP-A- 0 143 685
- CH-A- 599 387
- DE-A- 1 435 031
- FR-A- 2 283 977
- FR-A- 2 559 796
- GB-A- 2 008 286

## Description

L'invention est relative à un lave-linge ou sèche-linge comportant un moyen de détection de la charge de linge introduite dans le tambour.

Dans un lave-linge les pièces de linge sont introduites dans un tambour perforé, disposé à l'intérieur d'une cuve dans laquelle se trouve l'eau de lavage ou de rinçage, et tournant autour d'un axe habituellement horizontal. Le brassage du linge est obtenu en prévoyant des saillies de la surface intérieure cylindrique du tambour.

Les paramètres d'exécution du lavage, notamment la quantité d'eau et la durée de chaque opération, sont généralement prévus pour la charge maximale de linge que peut recevoir le tambour. Ainsi quand on introduit dans la machine seulement une fraction de la charge maximale, la quantité d'eau et la durée du lavage sont considérées comme trop importantes. On a donc cherché à adapter le programme de lavage au poids de linge.

Dans un premier type de machine la charge de linge est déterminée de façon automatique, sans que l'utilisateur ait à intervenir, et les paramètres du lavage s'adaptent automatiquement à la charge. Un tel lave-linge est décrit par exemple, dans le brevet français n° 8316997 au nom de la Société Esswein (EP-A-0143685).

Dans d'autres machines (par exemple brevet français n° 8403800 au nom de la demanderesse EP-A-0 158 547) l'adaptation des paramètres de fonctionnement du lave-linge dépend de l'affichage, par l'utilisateur, d'un poids de linge introduit dans la machine.

On a constaté que ces deux types de lave-linge présentaient des limitations qui pouvaient être gênantes pour l'utilisateur. Ainsi les performances d'un lave-linge à détermination automatique de la charge ne peuvent pas être modifiées par l'utilisateur; pour un lave-linge dans lequel l'utilisateur affiche la charge celui-ci doit apprécier le poids de linge, ce qui n'est pas toujours aisé.

L'invention remédie à ces inconvénients.

Elle est caractérisée en ce qu'elle comporte un moyen de détection automatique de la charge de linge agissant sur les paramètres de fonctionnement du lave-linge (ou paramètres du lavage) pour les adapter à la charge, et un organe actionnable par l'utilisateur pour mettre hors d'action ce moyen et faire varier à volonté les paramètres du lavage afin soit d'améliorer l'efficacité du lavage, soit de réaliser des économies en eau, en énergie ou en temps.

L'organe actionnable par l'utilisateur peut agir sur le programme de lavage de la même manière que le signal de charge déterminé automatiquement; dans ce cas l'organe est analogue à celui d'une machine dans laquelle la charge est affichée à volonté par l'utilisateur. Mais cet organe est alors utilisé dans un but différent. Par exemple si on désire une grande efficacité du lavage, l'organe d'affichage est réglé de façon telle qu'il corresponde à une grande quantité de linge, même si la charge de linge est faible. Réciproquement si on désire un gain de temps et/ou réaliser des économies, même si la charge de linge est grande on positionnera l'organe d'affichage de façon telle qu'il corresponde à de faibles quantités de linge.

On peut utiliser une autre grandeur que la charge pour commander le programme du lave-linge. Ainsi, en variante, le lave-linge comporte un moyen de détection automatique du type de linge introduit dans la machine, par exemple celui décrit dans le brevet français 8402437 (EP-A-0159202), et l'adaptation du programme de lavage est effectuée de façon automatique en fonction de la valeur de cette grandeur. L'organe de réglage permet, dans ce cas aussi, soit d'augmenter l'efficacité du lavage soit de réaliser des économies ou de gagner du temps.

Comme autre grandeur détectable automatiquement et agissant sur le programme on peut également indiquer le degré de salissure ou le degré d'humidité du linge.

L'invention s'applique aussi à un sèche-linge comportant des moyens de détection automatique d'une grandeur liée au linge, telle que la charge, agissant sur les paramètres du séchage, qui est caractérisé en ce qu'il comprend en un organe de réglage actionnable par l'utilisateur pour mettre hors d'action les moyens de détection de la grandeur et qui permet de modifier les paramètres (du lavage ou) du séchage. La grandeur liée au linge peut-être dans ce cas la charge de linge, la nature du linge et le degré d'humidité. Les paramètres du séchage commandés par l'organe actionnable par l'utilisateur peuvent-être le temps de fonctionnement du séche-linge et l'énergie fournie à ce sèche-linge.

D'autres caractéristiques et avantages de l'invention apparaîtront avec la description de certains de ses modes de réalisation, celle-ci étant effectuée en se référant aux dessins ci-annexés sur lesquels:
la figure 1 est un schéma d'un programmateur de lave-linge selon l'invention,
les figures 2a, 2_{b} et 20 sont des diagrammes illustrant le fonctionnement d'une partie du dispositif de la figure 1,
la figure 3 est une schéma d'un organe de commande du lave-linge selon l'invention et
la figure 4 est un organigramme montrant une partie de la programmation du microprocesseur du dispositif de la figure 1.

Le programmateur du lave-linge qu'on va décrire en relation avec les figures comporte, d'une part, un composant électro-mécanique et d'autre part un composant électronique à microprocesseur 12.

Le composant électromécanique est formé d'un moteur électrique 10 entraînant une ou plusieurs cames (non représentées) agissant sur l'état - ouvert ou fermé - d'interrupteurs 13ᵢ, 13₂ et 13g.

Le moteur 10 est en série avec un triac 11 dont la gâchette est reliée à une sortie 12, du microprocesseur 12. Ce triac est en parallèle avec un interrupteur 25 du composant électromécanique.

Les états des interrupteurs 13₁, 13₂ et 13₃ représentent, à chaque instant, l'état d'avancement du programme de lavage. Autrement dit, selon leur état, les interrupteurs permettent de savoir si le lave-linge est en période de prélavage, de lavage, de rinçage ou d'essorage.

Les signaux représentant ces états d'interrupteurs sont appliqués à une entrée commune 14 du microprocesseur 12 qui commande, par l'intermédiaire de circuits interfaces (non représentés), l'alimentation du moteur d'entrainement du tambour du lave-linge et son sens de marche ainsi que la durée de chaque phase du programme à exécuter. A cet effet le microprocesseur 12 contrôle, grâce au triac 11 et à l'interrupteur 25, la rotation du micromoteur 10 pour passer d'une phase du programme à une autre.

Certains des interrupteurs du programmateur électromécanique commandent - de façon classique - directement d'autres organes du lave-linge tels que la résistance de chauffage de l'eau, la pompe de vidange et les électrovannes.

Outre la sortie 12, reliée à la gâchette du triac 11, le microprocesseur présente une sortie 12₂ de commande du moteur d'entrainement du tambour et une entrée 12₆ reliée, par l'interrupteur d'un circuit interface 28, à la borne 27 commune au triac 11, à l'interrupteur 25 et au moteur 10.

Le triac 11 est utilisé pour déclencher le passage d'une étape du programme de lavage à une autre et ce triac 11 est coupé quand on a constaté que l'opération de passage de pas a débuté.

Le microprocesseur 12 surveille, par l'entrée 12₆, l'état de conduction de l'interrupteur 25 et, dès qu'il a détecté que cet interrupteur est fermé, le triac 11 est ouvert.

Quand le microprocesseur 12 commande la conduction du triac 11 le moteur 10 commence à tourner. Pour permettre la surveillance de l'état de conduction de l'interrupteur 25 ce triac 11 est ouvert périodiquement, par exemple pour une alternance sur dix du signal alternatif du réseau d'alimentation et, pendant ce temps, le microprocesseur utilise la donnée introduite par son entrée 12₆ pour déterminer si l'interrupteur 25 est ouvert ou fermé. Si cet interrupteur 25 est ouvert la borne 27 est en l'air et le circuit 28 transmet un signal binaire, qui est par exemple "0", sur l'entrée 12₆. Dans ces conditions, après cette alternance, le triac 11 est de nouveau fermé et la lecture s'effectue encore périodiquement de la manière décrite. Quand l'interrupteur 25 est fermé le circuit transmet un signal "1" sur l'entrée 12₆. Dans ce cas, après détection de ce signal, le triac 11 est ouvert.

A la fin du passage de pas l'interrupteur 25 s'ouvre, le triac 11 restant ouvert.

Une borne de chaque interrupteur 13 est reliée à une borne 16 de l'alimentation en courant alternatif ou alimentation secteur. L'autre borne de chaque interrupteur est reliée à une borne commune 16' par l'intermédiaire de résistance, respectivement 17₁, 17₂ et 17₃. La borne 16' est reliée à la base d'un transistor 20 de type NPN par l'intermédiaire d'une résistance 19. Par ailleurs la borne 16' est connectée à la masse à travers une résistance 21.

L'émetteur du transistor 20 est à la masse tandis que son collecteur est relié à l'entrée 14 du microprocesseur 12 ainsi qu'à une borne 22, portée à un potentiel de référence, par l'intermédiaire d'une résistance 23.

A chaque alternance du courant alternatif (50 Hz) la durée de conduction du transistor 20 dépend de l'amplitude du signal alternatif appliqué sur sa base 20. Cette propriété apparaît clairement sur les figures 2a et 2_{b} sur lesquelles on a porté en abscisses le temps t et en ordonnées le potentiel sur la base du transistor 20 (pour la figure 2a) et le potentiel du collecteur 20 (pour la figure 2_{b}). Le transistor 20 est conducteur quand le potentiel de sa base dépasse le seuil V_{BE}. On voit ainsi que, pour un premier signal alternatif 30 de plus grande amplitude qu'un second signal alternatif 31, la durée t₁ de conduction est supérieure à la durée t₂ pour le second signal.

Le microprocesseur 12 est programmé pour convertir les temps t₁ et t₂ en nombres binaires.

Les valeurs des résistances 17ᵢ, 17₂, et 173 sont suffisamment distinctes pour que toutes les combinaisons possibles d'états (ouverts ou fermés) des interrupteurs 13₁, 13₂, et 13₃ correspondent à des signaux de valeurs différentes sur l'entrée 14.

Par ailleurs le microprocesseur 12 présente une entrée 12₃ reliée: à une armature d'un condensateur 40, aux premières bornes de résistances 41 et 42, et à la première borne d'extrémité 43, d'un potentiomètre 43.

La seconde armature du condensateur 40 est reliée à une borne 44₁ sur laquelle est appliquée un potentiel C_{cc} de valeur prédéterminée.

La résistance 41 constitue une résistance de référence de valeur R. connue avec précision, par exemple de l'ordre de ±1 %, et sa seconde borne est connectée à une sortie 12₇ du microprocesseur 12.

La résistance 42 constitue une thermistance de mesure de la température de l'eau dans la cuve du lave-linge. Sa seconde borne est connectée à une sortie 12₈ du microprocesseur.

La prise 43₃ du potentiomètre 43 est reliée à une sortie 12₉ du microprocesseur 12. La seconde borne d'extrémité 43₂ de ce potentiomètre 43 est connectée à une sortie 12₁₀ du microprocesseur par l'intermédiaire d'un interrupteur 44 de type fin de course. Le potentiomètre 43 et l'interrupteur 44 sont actionnés par un curseur 45 (figure 3) déplaçable de façon continue entre deux positions d'extrémité 46 et 47. Dans la position 46 du curseur 45 l'interrupteur 44 est ouvert, tandis que dans les autres positions cet interrupteur 44 est fermé.

Pour déterminer, à l'aide du microprocesseur 12, la valeur R de la résistance 42, c'est-à-dire la température de l'eau dans la cuve du lave-linge, on procède comme suit: le condensateur 40 est d'abord déchargé, par exemple en reliant les bornes 44, et 12₃ du même potentiel, celui C_{cc} qui est appliqué en permanence sur la borne 44₁. Ensuite la borne 12₃ constitue de nouveau une entrée. Puis la sortie 12₇ du microprocesseur est reliée à la masse (potentiel 0). Par contre les sorties 12₈, 12₉, 12ᵢₒ sont en l'air. Dans ces conditions le condensateur 40 se charge à travers la résistance 41. Le signal sur l'entrée 12₃ est le potentiel V de la première armature du condensateur 40 (figure 2_{c}). A l'instant t = 0 ce potentiel a la valeur V_{cc} puis il diminue comme représenté par la courbe 50 sur le diagramme de la figure 2_{c}. Le microprocesseur 12 est programmé pour mesurer le temps t, au bout duquel ce signal V sur l'entrée 12₃ atteint la valeur Vₒ. Ce temps t, est transformé en un nombre binaire par le microprocesseur 12. La valeur Vₒ constitue le seuil d'entrée du microprocesseur.

Ensuite on décharge de nouveau le condensateur 40 et on connecte la sortie 12₈ à la masse tandis que les sorties 12₇, 12₉ et 12₁₀ sont en l'air. Le condensateur 40 se charge alors à travers la résistance 42. Sur l'entrée 12₃ on obtient la courbe 51 et on mesure le temps t₂ au bout duquel le potentiel V sur l'entrée 12₃ atteint la valeur Vₒ.

Ensuite le microprocesseur détermine la valeur R de la résistance 42 selon la formule suivante:

Pour déterminer la position 43₃ de la prise du potentiomètre 43, c'est-à-dire la position du curseur 45 (figure 3), on procède de manière analogue: le condensateur 40 est déchargé puis on mesure le temps t'ᵢ pour lequel le potentiel V sur l'entrée 12₃ atteint le potentiel Vₒ quand le condensateur 40 se charge à travers la résistance totale du potentiomètre 43, l'interrupteur 44 étant alors bien entendu fermé; ensuite on détermine le temps t'₂ pour que le potentiel sur l'entrée 12₃ atteigne la valeur Vₒ quand le condensateur 40 se charge par la résistance présentée entre les bornes 43, et 43₃. Dans ce cas la position du curseur 45 est représenté par le nombre a:

La position du curseur 45, c'est-a-dire de la prise 43₃, est choisie, par l'utilisateur, avant la mise en route de la machine. Si, quand la mise en route est commandée, le curseur 45 est dans la position 46, le microprocesseur commande le fonctionnement du lave-linge selon une séquence décrite dans le brevet français 8316997 (EP-A-0143685) pour déterminer la charge de linge, et les diverses étapes ultérieures de fonctionnement du lave-linge sont ajustées à la valeur de la charge ainsi mesurée.

Par contre quand l'interrupteur 44 est fermé, c'est-à-dire quand le curseur 45 n'est pas dans sa position 46 de fin de course, les paramètres de fonctionnement du lave-linge dépendent de la position du curseur entre les extrémités 46 et 47, c'est-à-dire du nombre a. La sélection entre ces deux types de fonctionnement correspond à l'organigramme de la figure 4 qui fait partie de la description de la présente demande.

Le microprocesseur est programmé de façon telle que, lorsque le curseur 45 est déplacé (de façon rectiligne dans l'exemple), dans le sens de la flèche 32 (figure 3), vers la position 47 l'efficacité du lavage augmente. En particulier le temps de chaque opération, l'énergie utilisée au cours de chacune de ces opérations, la quantité d'eau et, éventuellement (si le lave-linge comporte un doseur automatique), de produit lessiviel augmentent au fur et à mesure qu'on se rapproche de la position 47.

Réciproquement quand le curseur est déplacé depuis la position 47 vers la position 46 (exclue), c'est-à-dire selon la flèche 33, le programme est effectué en un temps qui diminue et en permettant de réaliser des économies. Cependant la qualité du lavage diminue aussi.

Dans une réalisation, les programmes de lavage mis en oeuvre dans le premier cas (interrupteur 44 ouvert) et dans le second cas (interrupteur 44 fermé) sont identiques, c'est-à-dire que chaque position du curseur 45 (en dehors de l'extrémité 46) correspond à une charge de linge, des charges les plus faibles vers les charges les plus élevées (dans la position 47).

Cependant les programmes ne sont pas forcément identiques dans les deux cas. Par exemple dans la position extrême 47 du curseur, pour une efficacité renforcée, le temps du lavage est supérieur au temps correspondant pour la charge maximale lorsque le curseur est dans la position 46. A titre d'exemple encore, pour gagner du temps, dans la position extrême vers la gauche, à proximité immédiate de la position 46, le temps du lavage est plus court que pour la plus petite charge prévue dans le programme quand l'interrupteur 44 est ouvert. Il est également possible, quand l'interrupteur 44 est fermé, d'agir sur l'énergie fournie au lave-linge (durée de rotation du tambour, puissance de chauffage de l'eau), sur la quantité d'eau et sur la quantité de produit lessiviel, de façon à obtenir d'avantage de possibilités que dans le cas de détection automatique de la charge et adaptation automatique des paramètres du lavage au signal de charge.

Il est à noter que, lorsque le curseur 45 est dans la position 46, on peut détecter automatiquement la nature du linge introduit dans le tambour, comme par exemple décrit dans le brevet français n° 8402437 (EP-A-0 159 202). Dans cette position il est aussi possible de détecter le degré de salissure du linge ou encore le degré d'humidité du linge.

La flèche 32 (figure 3) peut-être remplacée par une graduation avec des chiffres ou autres indications représentant l'efficacité du lavage. De même la flèche 33 peut-être matérialisée, parallèlement à la piste de déplacement du curseur 45, par une graduation avec des chiffres ou autres indications représentant l'économie ou le gain de temps.

Dans une variante simplifiée on supprime la détection automatique de charge de linge.

## Revendications

1. Lave-linge comportant des moyens de détection automatique d'une grandeur liée au linge, telle que la charge, agissant sur les paramètres du lavage, caractérisé en ce qu'il comprend un organe (45) de réglage actionnable par l'utilisateur pour mettre hors d'action les moyens de détection automatique de la grandeur et qui permet de modifier à volonté les paramètres du lavage.

2. Lave-linge selon la revendication 1, caractérisé en ce que les paramètres du lavage commandés par l'organe (45) actionnable par l'utilisateur sont au moins l'un des suivants:
le temps de fonctionnement du lave-linge, la quantité d'eau, l'énergie fournie au lave-linge, et la quantité de produit lessiviel.

3. Lave-linge selon la revendication 1 ou 2, caractérisé à ce qu'à l'organe de réglage sont associées deux graduations l'une (32) se rapportant à l'efficacité du lavage et l'autre (33) à l'économie ou au gain de temps.

4. Lave-linge selon l'une quelconque des revendications 1 à 3, caractérisé en ce que l'organe de réglage comporteur un curseur (45), par exemple déplaçable de façon rectiligne.

5. Lave-linge selon l'une quelconque des revendications précédentes, caractérisé en ce que l'actionnement dudit organe (45) agit sur la position de la prise (43₃) d'un potentiomètre (43).

6. Lave-linge selon la revendication 5, caractérisé en ce que le potentiomètre (43) est en série avec un interrupteur (44) qui est ouvert quand les moyens de détection automatique de la charge de linge ou d'un autre paramètre lié au linge sont en action.

7. Lave-linge selon l'une quelconque des revendications précédentes, caractérisé en ce qu'à chaque position de l'organe de réglage, pour laquelle les moyens de détection automatique d'une grandeur liée au linge sont hors d'action, correspond un programme de lavage identique à celui prévu pour une valeur déterminée de la grandeur déterminée automatiquement.

8. Lave-linge selon l'une quelconque des revendications 1 à 6, caractérisé en ce qu'au moins pour certaines positions de l'organe (45) de réglage le programme de lavage est différent des programmes prévus en fonctionnement à détection automatique de la grandeur liée au linge.

9. Lave-linge selon la revendication 1, caractérisé en ce que la grandeur liée au linge qui est détectée de façon automatique est l'une au moins des suivantes:
la charge de linge, la nature du linge, le degré de salissure et le degré d'humidité.

10. Sèche-linge comportant des moyens de détection automatique d'une grandeur liée au linge, telle que la charge, agissant sur les paramètres du séchage, caractérisé en ce qu'il comprend un organe de réglage actionnable par l'utilisateur pour mettre hors d'action les moyens de détection automatique de la grandeur et qui permet de modifier à volonté les paramètres du séchage.

11. Sèche-linge selon la revendication 10, caractérise en ce que la grandeur liée au linge qui est détectée de façon automatique est l'une au moins des suivantes:
la charge de linge, la nature du linge et le degré d'humidité.

12. Sèche-linge selon la revendication 10 ou 11, caractérisé en ce que les paramètres du séchage commandés par l'organe actionnable par l'utilisateur sont au moins l'un des suivants:
le temps de fonctionnement du sèche-linge et l'énergie fournie à ce sèche-linge.

## Patentansprüche

1. Waschmaschine mit Mitteln zur automatischen Erfassung einer mit der Wäsche in Beziehung stehenden Größe wie etwa der Beschikkung, die eine Auswirkung auf die Parameter des Waschvorgangs hat, dadurch gekennzeichnet, daß sie ein Einstellelement (45) umfaßt, das von dem Benutzer betätigbar ist, um die Funktion der Mittel zur automatischen Erfassung der Größe abzuschalten, und das die Parameter des Waschvorgangs beliebig abzuwandeln erlaubt.

2. Waschmaschine gemäß Anspruch 1, dadurch gekennzeichnet, daß die Parameter des Waschvorgangs, die durch das vom Benutzer betätigbare Element (45) gesteuert werden, durch wenigstens einen der folgenden Parameter gegeben sind:
die Betriebsdauer der Waschmaschine, die Wassermenge, die an die Waschmaschine gelieferte Energie und die Menge des Waschmittels.

3. Waschmaschine gemäß Anspruch 1 oder 2, dadurch gekennzeichnet, daß dem Einstellelement zwei Skalen zugeordnet sind, von denen sich eine (32) auf die Wirksamkeit des Waschvorgangs und die andere (33) auf die Wirtschaftlichkeit oder den Zeitgewinn bezieht.

4. Waschmaschine gemäß einem der Ansprüche 1 bis 3, dadurch gekennzeichnet, daß das Einstellelement einen Läufer (45) umfaßt, der beispielsweise geradlinig verschiebbar ist.

5. Waschmaschine gemäß einem der vorangehenden Ansprüche, dadurch gekennzeichnet, daß sich die Betätigung des Elementes (45) auf den Abgriff (43₃) eines Potentiometers (43) auswirkt.

6. Waschmaschine gemäß Anspruch 5, dadurch gekennzeichnet, daß das Potentiometer (43) mit einem Unterbrecher (44) in Reihe geschaltet ist, der geöffnet ist, wenn die Mittel zur automatischen Erfassung der Wäschebeschickung oder eines anderen mit der Wäsche in Beziehung stehenden Parameters in Betrieb sind.

7. Waschmaschine gemäß einem der vorangehenden Ansprüche, dadurch gekennzeichnet, daß jeder Position des Einstellelementes, für die der Betrieb der Mittel zur automatischen Erfassung einer mit der Wäsche in Beziehung stehenden Größe abgeschaltet ist, einem Waschprogramm entspricht, das mit demjenigen identisch ist, welches für einen gegebenen Wert der automatisch bestimmten Größe vorgesehen ist.

8. Waschmaschine gemäß einem der Ansprüche 1 bis 6, dadurch gekennzeichnet, daß das Waschprogramm wenigstens für bestimmte Positionen des Einstellelementes (45) von den Programmen verschieden ist, die für den Betrieb bei automatischer Erfassung der mit der Wäsche in Beziehung stehenden Größe vorgesehen sind.

9. Waschmaschine gemäß Anspruch 1, dadurch gekennzeichnet, daß die mit der Wäsche in Beziehung stehende Größe, die automatisch ermittelt wird, durch wenigstens eine der folgenden Größen gegeben ist:
die Wäschebeschickung, die Art der Wäsche, der Verschmutzungsgrad und der Feuchtigkeitsgrad.

10. Wäschetrockner mit Mitteln zur automatischen Erfassung einer mit der Wäsche in Beziehung stehenden Größe wie etwa der Beschikkung, die eine Auswirkung auf die Parameter des Trocknungsvorgangs hat, dadurch gekennzeichnet, daß er ein Einstellelement umfaßt, das von dem Benutzer betätigbar ist, um die Funktion der Mittel zur automatischen Erfassung der Größe abzuschalten, und das die Parameter des Trocknungsvorgangs beliebig abzuwandeln erlaubt.

11. Wäschetrockner gemäß Anspruch 10, dadurch gekennzeichnet, daß die mit der Wäsche in Beziehung stehende Größe, die automatisch erfaßt wird, durch wenigstens eine der folgenden Größen gegeben ist:
die Wäschebeschickung, die Art der Wäsche und der Feuchtigkeitsgrad.

12. Wäschetrockner gemäß Anspruch 10 oder 11, dadurch gekennzeichnet, daß die Parameter des Trocknungsvorgangs, die durch das vom Benutzer betätigbare Element gesteuert werden, wenigstens durch einen der folgenden Parameter gegeben sind:
die Betriebsdauer des Wäschertrockners und die an diesen Wäschetrockner gelieferte Energie.

## Claims

1. A washing machine comprising means for the automatic detection of a factor related to the washing to be washed, such as the quantity of the washing, acting on the parameters of the washing process, characterized in that it comprises a regulating member (45) able to be operated by the user in order to render inoperative the automatic detection means for the factor and which make it possible to change the parameters of the washing process in an arbitrary manner.

2. The washing machine as claimed in claim 1, charcterized in that the parameters of the washing process controlled by the member (45) able to be operated by the user include at least one of the following:
the time of operation of the washing machine, the quantity of water, the power supplied to the washing machine and the quantity of detergent product.

3. The washing machine as claimed in claim 1 or claim 2, characterized in that the regulating member is associated with two graduations of which one (32) relates to the thoroughness of washing and the other (33) to the economy or saving in time.

4. The washing machine as claimed in any one of the preceding claims 1 through 3, characterized in that the regulating member comprises a cursor (45), as for instance one being able to be displaced in a rectilinear manner.

5. The washing machine as claimed in any one of the preceding claims, characterized in that the action of the said member (45) is on the position of the slide (43₃) of a potentiometer (43).

6. The washing machine as claimed in claim 5, characterized in that the potentiometer (43) is placed in series with a switch (44) which is open when the automatic detection means of the quantity of washing or of another parameter related to the washing are in operation.

7. The washing machine as claimed in any one of the preceding claims, characterized in that for each setting of the regulating member, for which the means for the automatic detection of a factor related to the washing are nonoperative, there is a corresponding washing program identical to that provided for a given value of the automatically detected factor.

8. The washing machine as claimed in any one of the preceding claims 1 through 6, characterized in that at least for certain positions of the regu lat- ing member (45) the washing program is different from programs provided in operation with automatic detection of the factor related to the washing.

9. The washing machine as claimed in claim 1, characterized in that the factor related to the washing which is detected in an automatic manner, is at least one of the following:
the quantity of washing, the nature of the washing, the degree of soiling and the percentage of moisture.

10. A drying machine comprising means for the automatic detection of a factor related to the washing, such as the quantity of washing to be dried, acting on drying parameters, characterized in that it comprises a regulating member able to be operated by the user in order to render inoperative the means for the automatic detection of the factor and which make it possible to change the drying parameters in an arbitrary manner.

11. The drying machine as claimed in claim 10, characterized in that the factor related to the washing which is automatically detected is at least one of the following factors:
the quantity of the washing to be dried, the nature of the washing and the percentage of moisture.

12. The drying machine as claimed in claim 10 or claim 11, characterized in that the drying parameters controlled by the member operated by the user include at least one of the following: the time of operation of the washing dryer and the power supplied to the washing machine.
